# EUROPÄISCHE PATENTANMELDUNG

(11) **EP 0 743 110 A1**
(43) Veröffentlichungstag der Anmeldung: **20.11.1996**
(21) Anmeldenummer: 96107774.0
(22) Anmeldetag: 15.05.1996
(51) Int. Cl.: B21C 1/00, B21C 1/22, B21C 1/26

(54) **Verfahren und Vorrichtung zum Verformen von kältezähem, metallischem Material**

(30) Priorität: 15.05.1995 DE 19517803
(71) Anmelder: Linde Aktiengesellschaft, 65189 Wiesbaden (DE)
(72) Erfinder: Waning, Gerd, Dipl.-Ing., 32107 Bad Salzuflen (DE)
(74) Vertreter: Imhof, Dietmar

(57) **Zusammenfassung**

Verfahren zum Verformen von kältezähem, metallischem Material, insbesondere zum Ziehen von Rohren, wobei das zu verformende Material durch eine formgebende Matrize gepreßt und/oder gezogen wird, wobei das zu verformende Material (2) vor seinem Durchtritt durch die formgebende Matrize (4) abgekühlt wird.
Vorrichtung zum Durchführen des Verfahrens umfassend eine Kühlkammer (1) für das zu verformende Material (2), eine Matrize (4) und Mittel zum Pressen und/oder Ziehen des Materials durch die Matrize (4), wobei das Abkühlen des zu verformenden Materials (2) in der Kühlkammer (1) erfolgt.

## Beschreibung

Die Erfindung betrifft ein Verfahren zum Verformen von kältezähem, metallischem Material, insbesondere zum Ziehen von Rohren, wobei das zu verformende Material durch eine formgebende Matrize gepreßt und/oder gezogen wird. Die Erfindung betrifft ferner eine Vorrichtung zum Durchführen eines derartigen Verfahrens, umfassend eine Kühlkammer für das zu verformende Material, eine Matrize und Mittel zum Pressen und/oder Ziehen des Materials durch die Matrize.

Derartige Verfahren und Vorrichtungen zum Verformen von kältezähen, metallischen Materialien werden z.B. beim Ziehen von Rohren angewendet. Dabei wird z.B. ein Rohr mit einer Länge von ca. 3 bis 6 m, eine sog. Luppe, durch eine Matrize hindurchgeführt, um so ein Verformen der Luppe zu erreichen. Diese Verfahrensweise ist dann notwendig, wenn der Durchmesser der Luppe verringert werden soll.

Werkstücke aus metallischen Materialien, wie z.B. Edelstahl, Messing, Kupfer oder Alu, weisen den Nachteil auf, daß sie nach der obengenannten Bearbeitung, nämlich der Verformung durch eine Matrize, eine vergleichsweise geringe Zugfestigkeit aufweisen. Dies hat zur Folge, daß vergleichsweise stark beanspruchte Teile bzw. Elemente dieser Werkstücke entsprechend stärker dimensioniert werden müssen und folglich ein relativ hohes Gewicht aufweisen.

Ziel der vorliegenden Erfindung ist es, ein Verfahren zum Verformen von kältezähen, metallischen Materialien anzugeben, mit Hilfe dessen die Zugfestigkeit des zu verformenden Materials erhöht werden kann.

Dies wird erfindungsgemäß dadurch erreicht, daß das zu verformende Material vor seinem Durchtritt durch die formgebende Matrize abgekühlt wird.

Gemäß dem erfindungsgemäßen Verfahren wird das zu verformende Material also unmittelbar vor seinem Durchtritt durch die formgebende Matrize abgekühlt, wodurch das Material nach seiner Formgebung eine höhere Festigkeit gegenüber dem "Ausgangsmaterial" aufweist. Diese höhere Festigkeit bleibt auch beim Wiederanwärmen des verformten Materials auf seine ursprüngliche Temperatur, also in der Regel Raumtemperatur, erhalten. Selbstverständlich ist darauf zu achten, daß nur bis zu einer Temperatur abgekühlt wird, bei der noch keine Versprödung des umzuformenden Materials auftritt.

Da die gemäß dem erfindungsgemäßen Verfahren verformten Materialien eine höhere Festigkeit aufweisen, können erhebliche Gewichtseinsparungen bei Konstruktionselementen bzw. Werkstückteilen erzielt werden.

Eine Ausgestaltung des erfindungsgemäßen Verfahrens ist dadurch gekennzeichnet, daß das Abkühlen des zu verformenden Materials mittels eines tiefkalten, inerten, verflüssigten Gases, wie z.B. Stickstoff, Kohlendioxid oder Helium, erfolgt.

Mittels dieser Ausgestaltung ist ein vergleichsweise schnelles und billiges Abkühlen des zu verformenden Materials realisierbar. Auch die Bereitstellung derartiger technischer Gase bereitet keine Probleme.

Zur Lösung der gestellten Aufgabe dient ferner eine Vorrichtung, umfassend eine Kühlkammer für das zu verformende Material, eine Matrize und Mittel zum Pressen und/oder Ziehen des Materials durch die Matrize, wobei gemäß der Erfindung das Abkühlen des zu verformenden Materials in der Kühlkammer erfolgt.

Die Erfindung sowie weitere Ausgestaltungen davon sei anhand der Figur näher erläutert.

Die Figur zeigt eine Ausgestaltung in der erfindungsgemäßen Vorrichtung im Querschnitt. Hierbei befindet sich im Inneren der Kühlkammer 1 das zu verformende Material 2. Das zu verformende Material 2 ist z.B. eine Luppe, womit Rohre mit Längen zwischen 3 und 6 m bezeichnet werden. Zwischen der Innenwand der Kühlkammer 1 und dem zu verformenden Material 2 verbleibt ein Ringspalt 3. Die Außenwandung der Kühlkammer 1 weist vorzugsweise eine Vakuumisolation 10 auf. Diese Isolation ist notwendig und sinnvoll, um die Verdampfungsverluste durch die Umgebungstemperatur so gering als möglich zu halten.

Über die Leitung bzw. die Leitungen 8 wird das zur Kühlung des zu verformenden Materials 2 benötigte tiefkalte Gas in die Kühlkammer 1 eingespeist. Diese Einspeisung kann gemäß einer weiteren Ausgestaltung der erfindungsgemäßen Vorrichtung mittels Düsen erfolgen.

Um die für die Abkühlung des zu verformenden Materials 2 benötigte Menge des tiefkalten Gases so gering als möglich zu halten, sollte der Ringspalt 3 möglichst schmal bemessen sein.

In der Regel wird die Kühlkammer 1 während des Abkühlvorganges zur Umgebung hin abgeschlossen sein, so daß die Verluste an tiefkaltem Gas so gering als möglich gehalten werden können. In der Figur ist, lediglich schematisch dargestellt, eine Abdeckblende 9 gezeichnet, die ein Ab- bzw. Überfließen des tiefkalten Gases aus der Kühlkammer 1 durch die Matrize 4 bzw. die Matrizenöffnung 5 nach außen bzw. in die Aufnahmekammer 7 verhindern soll. Auf derartige Absperrvorrichtungen kann dann, wenn Verluste an tiefkaltem Gas in Kauf genommen werden, selbstverständlich verzichtet werden.

Innerhalb der Kühlkammer 1 ist, gemäß einer weiteren Ausgestaltung der erfindungsgemäßen Vorrichtung, wenigstens ein Temperaturmeßgerät vorgesehen, so daß, entsprechend dem zu verformenden Material, eine bestimmte Mindesttemperatur nicht unterschritten wird.

Das beim Abkühlen des zu verformenden Materials 2 verdampfte tiefkalte Gas kann auf unterschiedlichste Weise aus der Kühlkammer 1 entfernt werden. So kann z.B. durch die Matrize 4 hindurchführend ein Kanal 6 vorgesehen sein, mit dem der verdampfte Teil des tiefkalten Gases in die Aufnahmekammer 7 gelangt und so dazu beiträgt, daß die während des Umformvorganges freiwerdende Wärme aus der Aufnahmekammer 7 abgeführt wird. Durch eine entsprechend geschickte Wahl dieses Kanals 6 durch bzw. in der Matrize 4 kann erreicht werden, daß bereits unmittelbar im Bereich der Matrizenöffnung 5 die bei der Verformung freiwerdende Wärme abgeführt wird.

Auf die in der Figur dargestellte Aufnahmekammer 7 kann selbstverständlich verzichtet werden, insbesondere dann, wenn ein Abkühlen des verformten Materials nach dessen Durchtritt durch die Matrize 4 bzw. ein Abführen der beim Umformungsvorgang freiwerdenden Wärme nicht reduziert wird.

In der Figur nicht dargestellt sind die notwendigen Vorrichtungen, die dem Pressen und/oder Ziehen des zu verformenden Materials 2 durch die Matrize 4 bzw. die Matrizenöffnung 5 dienen. Des weiteren sind auch diejenigen Vorrichtungen, mit Hilfe derer z.B. die Bohrungen eines Rohres realisiert werden, nicht dargestellt.

Je nach Rohrdurchmesser sowie Umformungsgrad konnten noch bei Flüssighelium-Temperaturen Rohre gezogen werden. Hierbei fand z. B. bei Rohren aus VA-Stahl eine Umwandlung vom austenitischen zum martensitischen Zustand statt; die Rohre werden also umso magnetischer, je kälter sie gezogen bzw. umgeformt werden.

Es ist für einen Fachmann selbstverständlich, daß das erfindungsgemäße Verfahren sowie die erfindungsgemäße Vorrichtung sowohl für den kontinuierlichen als auch diskontinuierlichen Betrieb verwendet werden können.

## Patentansprüche

1. Verfahren zum Verformen von kältezähem, metallischem Material, insbesondere zum Ziehen von Rohren, wobei das zu verformende Material durch eine formgebende Matrize gepreßt und/oder gezogen wird, **dadurch gekennzeichnet**, daß das zu verformende Material (2) vor seinem Durchtritt durch die formgebende Matrize (4) abgekühlt wird.

2. Verfahren nach Anspruch 1, dadurch gekennzeichnet, daß das Abkühlen des zu verformenden Materials mittels eines tiefkalten, inerten, verflüssigten Gases (8), wie z.B. Stickstoff, Kohlendioxid oder Helium, erfolgt.

3. Vorrichtung zum Durchführen des Verfahrens nach einem der Ansprüche 1 oder 2, umfassend eine Kühlkammer (1) für das zu verformende Material (2), eine Matrize (4) und Mittel zum Pressen und/oder Ziehen des Materials durch die Matrize (4), dadurch gekennzeichnet, daß das Abkühlen des zu verformenden Materials (2) in der Kühlkammer (1) erfolgt.

4. Vorrichtung nach Anspruch 3, dadurch gekennzeichnet, daß Mittel zum Einbringen (8) des für die Kühlung des zu verformenden Materials benötigten tiefkalten Gases in die Kühlkammer (1) vorgesehen sind.

5. Vorrichtung nach Anspruch 4, dadurch gekennzeichnet, daß die Mittel zum Einbringen (8) des tiefkalten Gases als Düsen ausgebildet sind.

6. Vorrichtung nach einem der Ansprüche 3 bis 5, dadurch gekennzeichnet, daß Mittel zum Ableiten (6) des beim Abkühlen des zu verformenden Materials (2) verdampften Kühlmittels in die Matrize (4) und/oder Aufnahmekammer (7) für das umgeformte Material vorgesehen sind.

7. Vorrichtung nach einem der Ansprüche 3 bis 6, dadurch gekennzeichnet, daß die Kühlkammer (1) für das zu verformende Material isoliert, vorzugsweise vakuumisoliert (10), ausgelegt ist.

8. Vorrichtung nach einem der Ansprüche 3 bis 7, dadurch gekennzeichnet, daß innerhalb der Kühlkammer (1) wenigstens ein Temperaturmeßgerät angeordnet ist.
